# EUROPÄISCHE PATENTSCHRIFT

(11) **EP 3 312 548 B1**
(45) Veröffentlichungstag und Bekanntmachung des Hinweises auf die Patenterteilung: **12.02.2020**
(21) Anmeldenummer: 17196035.4
(22) Anmeldetag: 11.10.2017
(51) Int. Cl.: F42C 11/04

(54) **VORRICHTUNG ZUR ENERGIEVERSORGUNG VON ZÜNDERN**
DEVICE FOR SUPPLYING ENERGY TO IGNITERS
DISPOSITIF D'ALIMENTATION EN ÉNERGIE DE DÉTONATEURS

(30) Priorität: 24.10.2016 DE 102016120212
(43) Veröffentlichungstag der Anmeldung: 25.04.2018
(73) Patentinhaber: Rheinmetall Waffe Munition GmbH, 29345 Unterlüss (DE)
(72) Erfinder: GUTH, Sven, 79588 Efingen-Kirchen (DE); KERN, Alexander, 79117 Freiburg im Breisgau (DE); PIETSCH, Michael, 79102 Freiburg (DE); NUSSBAUMER, Jonathan, 79395 Neuenburg (DE); DEUTSCHKÄMER, Klaus, 77972 Mahlberg (DE)
(74) Vertreter: Dietrich, Barbara

(56) Entgegenhaltungen:
- CH-A5- 586 889
- DE-C1- 4 032 844
- FR-A5- 2 070 389
- JP-A- 2002 054 897

## Beschreibung

Die vorliegende Erfindung betrifft eine Vorrichtung zur Energieversorgung von Zündern, wie sie in Geschossen und Munitionen verwendet werden. Ein solches erfindungsgemäßes Geschoss besitzt eine Wirkladung, welche initiiert werden muss, damit die Wirkladung ihre Wirkung entfaltet. Eine solche Wirkladung kann eine Effektladung sein, die Blitz- und/oder Knalleffekte hervorruft. Es kann aber auch eine Ausstoßladung sein, zum Ausbringen von Wirkkörpern, wie Fallschirme, Tarnwolken und dergleichen. Ebenso können Penetratoren als Wirkmittel, das durch die Wirkladung ausgeworfen wird, vorgesehen sein.

Zu Initiierung einer Wirkladung ist ein Zünder im Geschoss vorgesehen, welcher erfindungsgemäß elektrisch funktioniert. Der Zünder sorgt durch einen elektrischen Impuls für die Initiierung der Wirkladung.

Damit solche Zünder mit Energie versorgt werden können, sind vielfache Systeme als Stand der Technik bekannt. Für eine autarke Funktion des Zünders sowie des Geschosses, ist die Energieversorgung so gestaltet, dass nur durch die beim Abschuss des Geschosses auf das Geschoss einwirkenden Kräfte diesen Zündimpuls hervorrufen. Dazu ist bekannt, dass ein Magnet durch die Beschleunigung des Geschosses bei Abschuss in Bewegung gesetzt wird und die Bewegung des Magneten an einer Spule vorbei geführt wird. Durch das dadurch erzeugte, bewegte elektromagnetische Feld in der Spule kann ein elektrischer Impuls erzeugt werden, welcher zur Energieversorgung des Zünders verwendet werden kann. Solche Vorrichtungen zur Energieversorgung sind allgemein unter dem Namen Setbackgenerator bekannt.

Eine solche Vorrichtung zur Energieversorgung von Zündern wird beispielsweise in der DE 25 56 250 C2 offenbart. Hierbei wird die bei der Beschleunigung des Geschosses auf das Geschoss wirkende Beschleunigungskraft dazu verwendet, Magnete innerhalb eines zylindrischen Elements in Bewegung zu versetzen. Dabei wird die Trägheit der Magneten genutzt.

Die Magnete werden an einer Spule vorbei bewegt und erzeugen somit den benötigten elektrischen Impuls zur elektrischen Versorgung des Zünders.

Weiterhin ist bekannt, ein Verriegelungselement dem Magneten beizuordnen, damit dieser erst ab einer bestimmten auf ihn wirkenden Kraft in Bewegung versetzt wird. Dies soll die Effektivität der Energieerzeugung erhöhen, sowie eine zu frühe oder unerwünschte Energieerzeugung und somit Zündung der Wirkladung verhindern. Eine solche Verriegelung ist beispielsweise aus der US 7,478,595 B1 bekannt.

Bekannt ist ebenfalls, dass solche Vorrichtungen zur Energieversorgung von Zündern entweder die Beschleunigungsenergie eines Geschosses nutzen oder die Rotationsenergie bei drallstabilisierten Geschossen. Beide Anwendungen einer solchen Vorrichtung zur Energieversorgung von Zündern sind beispielsweise aus der US 4,091,733 A bekannt. Geschosse mit ähnlichen Energieversorgungsvorrichtungen sind ebenfalls aus DE 40 32 844 C1, FR 2 070 389 A5 und JP 2002 054897 A bekannt.

Die Effektivität einer solchen Energieversorgung von Zündern wird hierbei bestimmt durch die Geschwindigkeit, mit welcher der Magnet sich an der Spule vorbei bewegt. Ebenso sind die Größe des Magneten und sein Magnetfeld eine bestimmende Größe.

Bei den bisherigen, aus dem Stand der Technik bekannten Vorrichtungen zur Energieversorgung von Zündern wird ein Magnet in einem zylindrischen Element bewegt, wobei der Magnet kürzer ist als die Länge des zylindrischen Elements. Das freie Volumen im inneren des zylindrischen Elements, welches nicht von dem Magneten in Ruhestellung eingenommen wird, steht dabei zur Bewegung des Magneten zur Verfügung.

Die prinzipielle Funktionsweise einer solchen Vorrichtung zur Energieversorgung von Zündern ist dabei immer die gleiche, nämlich dass durch die Beschleunigung beim Abschuss des Geschosses bzw. durch die Zentrifugalkraft bei der Rotation eines drallstabilisierten Geschosses der Magnet durch das zylindrische Element und entlang einer Spule bewegt wird. Durch das bewegte, elektromagnetische Feld des Magneten wird in die Spule ein elektrischer Impuls induziert. Diese elektrische Energie kann zum Betrieb eines elektrischen Zünders benutzt werden.

Da das zylindrische Element, in dem sich der Magnet bewegt, jedoch meistens mit Luft gefüllt ist, bewegt der Magnet auf dem Weg durch das zylindrische Element die Luft vor sich her, was zwangsläufig zu einer Komprimierung der Luft vor dem Magneten bei dessen Bewegung führt. Die so komprimierte Luft wirkt als Kraft der Bewegung des Magneten entgegen, sodass der Magnet auf seiner Bewegung gebremst wird. Dadurch wird auch die Geschwindigkeit des Magneten gebremst und somit die Effektivität einer solchen Vorrichtung zur Energieversorgung von Zündern verringert.

Aufgabe der vorliegenden Erfindung ist es somit, die Menge an Energie von herkömmlichen Vorrichtungen zur Energieversorgung von Zündern, insbesondere Setbackgeneratoren zu erhöhen und somit die Effektivität zu verbessern. Da in entsprechenden Geschossen aber kein unbegrenzter Platz vorhanden ist, soll diese Effektivitätssteigerung nicht durch Vergrößerung der Bauelemente erreicht werden.

Diese Aufgabe wird durch die Merkmale des Hauptanspruchs gelöst. Erfindungsgemäß ist eine Vorrichtung zur Energieversorgung von Zündern in einem Geschoss vorgesehen, welches eine Wirkladung enthält, welche von dem Zünder initiiert wird. Hierbei handelt es sich um einen elektrischen Zünder, der die Wirkladung mit Hilfe von elektrischer Energie initiieren kann. Zur Erzeugung der elektrischen Energie ist im Geschoss ein zylinderförmiger Hohlraum vorgesehen, welcher sich innerhalb eines Gehäuses befindet. Das Gehäuse begrenzt sozusagen den zylinderförmigen Hohlraum und ist bevorzugterweise aus Kunststoff gefertigt.

In dem Gehäuse ist mindestens eine Spule vorgesehen, welche um den Hohlraum herum angeordnet ist. Die Spule ist somit, zumindest in einem Teilbereich des Gehäuses, um den zylinderförmigen Hohlraum herum angeordnet. Dabei muss nicht die komplette Länge des zylinderförmigen Hohlraums von der Spule umgeben sein, sondern lediglich ein Teilbereich.

In dem zylinderförmigen Hohlraum ist ein Magnet vorgesehen, welcher kürzer ist als die Länge des Hohlraums. Dieser Magnet ist bevorzugterweise ebenfalls zylindrisch gestaltet und zwar mit einem solchen Durchmesser, dass er in den zylinderförmigen Hohlraum eingefügt werden kann und da der Magnet kürzer ist als die Länge des Hohlraums, in diesem auf und ab bewegbar ist. Die Bewegung des Magneten erfolgt somit in Längsrichtung des zylinderförmigen Hohlraums.

Der zylinderförmige Hohlraum ist mit einem Gas gefüllt, bevorzugterweise mit Luft. Um bei der Bewegung des Magneten im zylinderförmigen Hohlraum eine Stauung bzw. Komprimierung der Luft, welche bei der Bewegung des Magneten in Bewegungsrichtung des Magneten geschieht, zu verhindern, ist mindestens ein Luftdurchlass im Gehäuse vorgesehen. Auf der der Bewegungsrichtung entgegengesetzten Seite des Magneten entsteht weiterhin eine Saugwirkung, denn die Luft wird hier gestreckt. So kann auch hier ein Luftdurchlass vorgesehen sein, um Luft dem Hohlraum zuzuführen.

Ein solcher Luftdurchlass kann durch eine einfache Bohrung geschehen oder aber durch Einfügung von einem Gehäuseelement mit einer Aussparung, sodass die Luft durch das Gehäuseelement hindurch fließen kann. Beispielsweise kann dazu eine Lochscheibe verwendet werden. In einem bevorzugten Ausführungsbeispiel ist dazu jeweils am Fuß und am Kopf des zylinderförmigen Hohlraums eine Lochscheibe jeweils eingefügt, damit Luft auf beiden Seiten des Magneten aus dem zylinderförmigen Hohlraum entweichen, bzw. diesem zugeführt werden kann.

Damit im zylinderförmigen Hohlraum die Luft durch die Luftdurchlässe entweichen, bzw. zugeführt werden kann, ist mindestens eine Luftführung im Geschoss vorgesehen, um einen Luftaustausch mit dem Hohlraum zu ermöglichen. Dazu sind die Luftdurchlässe so angeordnet, dass Luft diesen zugeführt werden kann oder von ihnen abtransportiert werden kann.

Für eine solche Luftführung können Nuten und andere Ausnehmungen im Geschoss vorgesehen sein, sodass nach Abschuss des Geschosses Luft über diese Luftführungen sich mit dem Hohlraum austauschen kann. In der einfachsten Ausführungform verbinden die Luftführungen den Hohlraum mit der Außenwand oder dem Mantel des Geschosses, um die außerhalb des Geschosses vorhandene Luft zu nutzen.

In einer besonderen Ausführungsform sind weiterhin Luftpuffer im Geschoss vorgesehen, mit welchen der vorgenannte Luftaustausch ermöglicht wird. Diese Luftpuffer sind im Geschoss vorgesehen und derart angeordnet, dass die Luft von den Luftpuffern den Luftdurchlässen durch die Luftführungen zugeführt wird, bzw. die Luft von den Luftdurchlässen abtransportiert werden kann.

Für einen solchen Luftpuffer eignet sich jeder beliebige Hohlraum im Geschoss selbst, bzw. im Inneren des Mantels des Geschosses. Ein solcher Luftpuffer muss nicht besonders groß sein, da die Luftmenge welche durch den Magneten verdrängt wird, eher gering ist.

Um sicherzustellen, dass der Magnet nicht direkt bei Abschuss oder bei der Verladung des Geschosses bewegt wird und somit eine frühzeitige Zündung initiiert wird, ist bevorzugterweise ein Sicherungselement in dem zylinderförmigen Hohlraum vorgesehen, welches die Bewegung des Magneten im Hohlraum begrenzen kann. Ein solches erfindungsgemäßes Sicherungselement hindert die Bewegung des Magneten und soll den Magneten erst freigeben, wenn eine gewisse Kraft auf den Magneten wirkt. Diese Kraft kann entweder die Beschleunigungskraft sein, mit welcher das Geschoss verschossen wird oder aber die Zentrifugalkraft, die auf den Magneten wirkt, wenn ein drallstabilisiertes Geschoss verschossen wird.

Ein solches Sicherungselement könnte federbelasted sein, sodass sich ein Riegel in den zylinderförmigen Hohlraum schiebt und die Bewegung des Magneten hindert und ab einer gewissen Kraft, die der Federkraft entgegenwirkt, entweder die Zentrifugalkraft bzw. die Beschleunigungskraft, der Riegel aus dem zylinderförmigen Hohlraum verdrängt wird und damit der Magnet freigegeben wird.

In einer bevorzugten Ausführungsform ist als Sicherungselement eine Sollbruchstelle im zylinderförmigen Hohlraum eingefügt. Diese besteht bevorzugterweise ebenfalls aus Kunststoff und hindert den Magneten an seiner Bewegung. Ab einer bestimmten Kraft, welche auf die Sollbruchstelle durch den Magneten wirkt, bricht diese jedoch weg und gibt die Bewegung des Magneten frei.

In beiden Fällen ist es möglich, das Sicherungselement variabel so zu gestalten, dass die Bewegung des Magneten ab einer gewissen Kraft freigegeben wird. Unter Zuhilfenahme der Masse des Magneten sowie der Beschleunigungskraft bzw. der Zentrifugalkraft welche auf den Magneten wirkt, kann dann berechnet werden, wie das Sicherungselement zu gestalten ist um die Bewegung des Magneten bis zu dieser Kraft aufzuhalten. Die Sollbruchstelle kann dann so bemaßt werden, dass sie erst ab der berechneten Kraft bricht und eine Feder kann eine entsprechende Federkraft aufweisen.

Wenn die erfindungsgemäße Vorrichtung zur Energieversorgung von Zündern durch die Beschleunigungskraft die im Geschoss enthaltenen Wirkladungen initiieren soll, ist das Gehäuse und der zylinderförmige Hohlraum der Vorrichtung in Längsrichtung des Geschosses angeordnet. Das bedeutet, dass das Gehäuse innerhalb des Geschosses bzw. innerhalb des Mantels des Geschosses angeordnet ist und zwar so, dass die Längsausrichtung des zylinderförmigen Hohlraums mit der Längsausrichtung des Geschosses übereinstimmt. Damit ist der zylinderförmige Hohlraum in Flugrichtung des Geschosses angeordnet. Hierdurch wird ermöglicht, dass die Beschleunigungskraft während des Schusses auf den Magneten wirkt.

Im Gegensatz dazu ist die erfindungsgemäße Vorrichtung radial in Querrichtung in einem Geschoss angeordnet, welches drallstabilisiert ist und durch die entstehende Zentrifugalkraft beim Drall des Geschosses ausgelöst werden soll. Der Aufbau der erfindungsgemäßen Vorrichtung ist in beiden Fällen gleich, nur wird bei der Auslösung durch Zentrifugalkräfte das Gehäuse und zylinderförmige Hohlraum in radialer Richtung im Geschoss angeordnet, damit die entstehenden Zentrifugalkräfte auf den Magneten wirken können.

Zur Pufferung bzw. Speicherung der elektrischen Energie, welche bei der Bewegung des Magneten durch die Spule erzeugt wird, ist in einer bevorzugten Ausführungsform mindestens ein Kondensator im Geschoss vorgesehen, welcher mit der Spule und dem Zünder elektrisch verbunden ist. Die dann durch den Magneten bei der Bewegung durch die Spule erzeugte elektrische Energie kann so im Kondensator kurzzeitig gespeichert werden und steht dann dem Zünder zur Verfügung um die Wirkladung zu initiieren. Der Kondensator fungiert ebenfalls zur Glättung des erzeugten Energieimpulses.

Weiterhin kann bevorzugterweise eine Zündverzögerung im Geschoss vorgesehen sein. Hierbei ist der Zünder dann so ausgeführt, dass nicht sofort bei Anliegen von elektrischer Energie der Zünder die Wirkladung initiiert, sondern erst nach Verstreichen einer gewissen Zeit. Hierdurch wird die Initiierung der Wirkladung nicht direkt bei Abschuss sondern erst zu einem späteren Zeitpunkt ermöglicht.

Um die Bewegung des Magneten im zylinderförmigen Hohlraum zu ermöglichen und in ihm zu führen, reicht es aus, einen ebenfalls zylinderförmigen Magneten in den Hohlraum einzubringen. Ist der Durchmesser des Magneten so gewählt, dass er in den Hohlraum einpassbar ist, fungiert der Hohlraum selbst als Führung des Magneten. In der bevorzugten Ausführungsform sind jedoch zusätzliche Führungen im Hohlraum vorgesehen, welche die Bewegung des Magneten im Hohlraum führen. Dies können Stege sein, die im Hohlraum angeordnet sind, welche in entsprechende Nuten des Magneten eingreifen können. Aber auch eine mittlere Seele im zylinderförmigen Hohlraum ist denkbar, an welcher der Magnet durch eine Bohrung im Magneten geführt wird.

Zur Sicherheit des Zünders und um diesen vor negativen Spannungen zu schützen, wird noch vorgeschlagen, mindestens eine Diode zwischen Spule bzw. Kondensator und dem Zünder einzufügen. Dadurch kann keine der Betriebsspannung des Zünders entgegengesetzte Spannung zum Zünder gelangen und diesem ggf. schaden. Ebenso kann durch Dioden eine Entladung des Kondensators durch die Spule verhindert werden.

Weitere Merkmale der vorliegenden Erfindung ergeben sich aus den beigefügten Zeichnungen. Es zeigen:
- Fig. 1:: - perspektivische Darstellung eines Geschosses mit Luftpuffern
- Fig. 2:: - perspektivischer Schnitt durch ein erfindungsgemäßes Geschoss
- Fig. 3:: - Detailzeichnung einer erfindungsgemäßen Vorrichtung im Geschoss
- Fig. 4:: - Erfindungsgemäße Vorrichtung ohne Geschoss

Fig. 1 zeigt ein Geschoss mit einer erfindungsgemäßen Vorrichtung. Hierbei ist jede großkalibrige Munition als Geschoss denkbar, ebenso wie Geschosse, welche aus Werfern ausgebracht werden. Wie in Figur 1 zu sehen, besteht die Aussenhülle eines solchen Geschosses aus einem Mantel 20 sowie darin befindlichen Freiräumen. Diese Freiräume können als erfindungsgemäße Luftpuffer 10 dienen.

In Fig. 2 ist die Bewegung eines Magneten für eine erfindungsgemäße Vorrichtung zu sehen. Hierbei ist der Magnet 1 in einem zylinderförmigen Hohlraum 3 beweglich gelagert, wobei der Magnet 1 kürzer ist, als der Hohlraum 3. Dadurch kann sich der Magnet 1 im Hohlraum 3 bewegen.

Die Vorrichtung der Fig. 2 ist in Längsrichtung des Geschosses vorgesehen, sodass bei Abschuss des Geschosses durch die Trägheit des Magneten 1 dieser sich durch den Hohlraum hindurch bewegt. Der Hohlraum 3 ist begrenzt durch ein Gehäuse 5 in welchem mindestens eine Spule 2 eingefügt ist. Die Spule 2 ist so im Gehäuse 5 angeordnet, dass die Spule 2, zumindest bereichsweise, um den zylinderförmigen Hohlraum 3 herum angeordnet ist.

Bewegt sich nun der Magnet 1 durch die auf ihn wirkende Beschleunigung durch den Hohlraum 3, bewegt er sich vorbei an der Spule 2. Durch die Bewegung des Magnetfelds des Magneten an der Spule 2 vorbei, wird eine elektrische Spannung in die Spule 2 induziert. Diese induzierte Spannung kann dann dazu verwendet werden, einem Zünder zu verhelfen, eine Wirkladung im Geschoss zu initiieren.

Damit bei der Bewegung des Magneten 1 im Hohlraum 3 ein bei der Bewegung entstehender Luftstau sich nicht nachteilig auf die Bewegung des Magneten 1 auswirkt, sind Luftdurchlässe 13 vorgesehen. Diese sind am Kopf- bzw. Fußende des Hohlraums 3 angebracht. Durch die Luftdurchlässe 13 kann die Luft aus dem Hohlraum 3 entweichen bzw. dem Hohlraum 3 zugeführt werden. Der abströmende Luftfluss 11 bzw. der zuströmende Luftfluss 11 wird über Luftströmungswege dem Luftdurchlass 13 zugeführt, beispielsweise durch Nuten.

Bei der Bewegung des Magneten 1 durch den Hohlraum 3 wird dann in Bewegungsrichtung des Magneten 1 die Luft aus dem Hohlraum 3 heraus gedrückt, nämlich durch den Luftdurchlass 13. Über die Luftführungen 12 wird dann der Luftfluss 11 einem Luftpuffer 10 zugeführt. Ebenso wird auf der gegenüber liegenden Seite des Hohlraums 3, also der Seite, entgegen der Bewegungsrichtung des Magneten 1, durch die Saugwirkung des bewegenden Magneten 1 Luft ebenfalls durch einen Luftdurchlass 13 in den Hohlraum 3 hinein gesogen. Auch diese Luft stammt aus einem Luftpuffer 10. So entsteht ein Luftfluss 11, welcher sich aus dem Luftpuffer 10 durch den Hohlraum zurück in einen Luftpuffer 10 erstreckt. Es kann dabei lediglich ein Luftpuffer 10 verwendet werden oder jeweils ein Luftpuffer 10 für die abfließende und die zufließende Luft. Durch diesen Luftfluss wird einer Bremswirkung durch sich aufstauende oder gestreckte Luft im Hohlraum verhindert. Dies steigert die Effektivität der Vorrichtung und die Menge an elektrischer Energie, die erzeugt wird.

Fig. 3 zeigt dazu eine erfindungsgemäße Vorrichtung, wobei der Magnet 1 sich in Ruhestellung befindet und von einem Sicherungselement 4 in seiner Ruhestellung gehalten wird. Das Sicherungselement 4 sorgt dafür, dass erst ab einer gewissen auf den Magneten 1 wirkenden Kraft, dieser sich durch den Hohlraum 3 bewegt. Dadurch wird verhindert, dass bei Verladen des Geschosses bereits eine Spannung durch die Bewegung des Magneten erzeugt wird. Ebenso wird eine frühzeitige Initiierung der Wirkladung verhindert.

Das Sicherungselement 4 ist hier als Sollbruchstelle ausgeführt. Dies bedeutet, dass ab einer gewissen Kraft des Magneten 1 auf die Sollbruchstelle, diese wegbricht und die Bewegung des Magneten 1 freigibt. Ebenfalls zu sehen ist der Luftdurchlass am Ende des Hohlraums, durch welchen Luft dem Hohlraum zugeführt wird, bzw. vom Hohlraum weggeführt wird.

Zuletzt zeigt Fig. 4 noch einmal den Aufbau der erfindungsgemäßen Vorrichtung mit Gehäuse 5. Der innenliegende Hohlraum 3 ist zylindrisch geformt und teilweise mit den Magneten 1 ausgefüllt. Der Magnet 1 ist ebenfalls zylindrisch geformt und durch die auf einander abgestimmten Durchmesser von zylinderförmigem Hohlraum 3 und Magnet 1 ist dieser in dem Hohlraum 3 geführt. Der Magnet 1 kann sich somit entlang des Hohlraumes 3 bewegen. Das Sicherungselement 4 bewahrt den Magneten vor unerwünschter Bewegung.

Die vorliegende Anmeldung ist nicht auf die vorgeschriebenen Merkmale begrenzt, vielmehr sind weitere Ausführungsformen denkbar. So könnte das Gehäuse des Hohlraums als Magnetjoch ausgeführt sein. Weiterhin könnte der Hohlraum aus einem anderen Werkstoff gefertigt sein als Kunststoff. Wichtig hierbei ist lediglich, dass das Material des Gehäuses Magnetfelder nicht leitet.

### BEZUGSZEICHENLISTE

- 1.: Magnet
- 2.: Spule
- 3.: Hohlraum
- 4.: Sicherungselement
- 5.: Gehäuse

- 10.: Luftpuffer
- 11.: Luftfluss
- 12.: Luftführung
- 13.: Luftdurchlass

- 20.: Mantel

## Patentansprüche

1. Geschoss umfassend eine darin enthaltene Wirkladung, welche von einem im Geschoss angeordneten Zünder initiiert wird und eine Vorrichtung zur Energieversorgung des Zünders
mit einem zylinderförmigen Hohlraum (3), welcher sich in einem Gehäuse (5) befindet, mit mindestens einer Spule (2), welche im Gehäuse (5) um den Hohlraum (3) angeordnet ist
und einem Magneten (1), welcher kürzer ist als die Länge des Hohlraums (3) und welcher sich über die Länge des Hohlraums (3) bewegen kann,
wobei mindestens ein Luftdurchlass (13) im Gehäuse (5) angeordnet ist,
**dadurch gekennzeichnet, dass**
der zylinderförmige Hohlraum (3) und das Gehäuse (5) innerhalb des Geschosses angeordnet sind, und dadurch, dass mindestens eine Luftführung (12) im Geschoss angeordnet ist, welche mit dem Luftdurchlass (13) verbunden ist, um einen Luftaustausch mit dem Hohlraum (3) zu ermöglichen.

2. Geschoss nach Anspruch 1, **dadurch gekennzeichnet, dass** der das Gehäuse (5) innerhalb eines Mantels des Geschosses angeordnet ist.

3. Geschoss nach Anspruch 1 oder 2 , **dadurch gekennzeichnet, dass** mindestens zwei Luftdurchlässe (13) im Gehäuse (5) angeordnet sind, nämlich am Kopf- und am Fußende des Hohlraums (3), um einen Luftfluss (11) durch den Hohlraum zu ermöglichen.

4. Geschoss nach einem der vorhergehenden Ansprüche , **dadurch gekennzeichnet, dass** mindestens ein Luftpuffer (10) im Geschoss vorgesehen ist, mit welchem der Luftaustausch ermöglicht wird.

5. Geschoss nach Anspruch 4, **dadurch gekennzeichnet, dass** das Geschoss einen Mantel (20) aufweist, welcher den Luftpuffer (10) begrenzt.

6. Geschoss nach einem der vorhergehenden Ansprüche, **dadurch gekennzeichnet, dass** ein Sicherungselement (4) in dem Hohlraum vorgesehen ist, welches die Bewegung des Magneten (1) im Hohlraum begrenzen kann.

7. Geschoss nach Anspruch 6, **dadurch gekennzeichnet, dass** das Sicherungselement als Sollbruchstelle fungiert und ab einer einstellbaren, auf es wirkenden Kraft bricht, um die Begrenzung der Bewegung des Magneten (1) aufzuheben.

8. Geschoss nach einem der vorhergehenden Ansprüche, **dadurch gekennzeichnet, dass** das Gehäuse aus Kunststoff besteht.

9. Geschoss nach einem der vorhergehenden Ansprüche, **dadurch gekennzeichnet, dass** das Gehäuse (5) und der Hohlraum (3) in Längsrichtung des Geschosses angeordnet sind.

10. Geschoss nach einem der vorhergehenden Ansprüche, **dadurch gekennzeichnet, dass** das Gehäuse (5) und der Hohlraum (3) in Querrichtung des Geschosses angeordnet sind.

11. Geschoss nach einem der vorhergehenden Ansprüche, **dadurch gekennzeichnet, dass** mindestens ein Kondensator im Geschoss vorgesehen ist, welcher mit der Spule (2) und dem Zünder elektrisch verbunden ist.

12. Geschoss nach einem der vorhergehenden Ansprüche, **dadurch gekennzeichnet, dass** eine Zündverzögerung im Geschoss vorgesehen ist.

13. Geschoss nach einem der vorhergehenden Ansprüche, **dadurch gekennzeichnet, dass** der Magnet (1) mittels Führungen im Hohlraum (3) sich bewegen kann.

14. Geschoss nach einem der vorhergehenden Ansprüche, **dadurch gekennzeichnet, dass** zur Energieversorgung des Zünders zwischen Spule (2) und Zünder mindestens eine Diode vorgesehen ist.

15. Geschoss nach einem der vorhergehenden Ansprüche, **dadurch gekennzeichnet, dass** ein Luftdurchlass (13) als Bohrung ausgeführt ist.

16. Geschoss nach einem der vorhergehenden Ansprüche, **dadurch gekennzeichnet, dass** ein Luftdurchlass (13) als Lochscheibe ausgeführt ist.

## Claims

1. Projectile comprising an explosive charge contained therein, which is initiated by an igniter arranged in the projectile, and a device for supplying energy to the igniter
with a cylindrical cavity (3), which is located in a housing (5),
with at least one coil (2), which is arranged in the housing (5) around the cavity (3),
and a magnet (1), which is shorter than the length of the cavity (3) and which can move over the length of the cavity (3),
wherein at least one air passage (13) is arranged in the housing (5),
**characterized in that**
the cylindrical cavity (3) and the housing (5) are arranged within the projectile, and **in that**
at least one air duct (12), which is connected to the air passage (13) is arranged in the projectile,
in order to make an exchange of air with the cavity (3) possible.

2. Projectile according to Claim 1, **characterized in that** the housing (5) is arranged within a casing of the projectile.

3. Projectile according to Claim 1 or 2, **characterized in that** at least two air passages (13) are arranged in the housing (5), specifically at the top end and bottom end of the cavity (3), in order to make an air flow (11) through the cavity possible.

4. Projectile according to one of the preceding claims, **characterized in that** at least one air buffer (10), by which the exchange of air is made possible, is provided in the projectile.

5. Projectile according to Claim 4, **characterized in that** the projectile has a casing (20), which delimits the air buffer (10).

6. Projectile according to one of the preceding claims, **characterized in that** a safety element (4), which can limit the movement of the magnet (1) in the cavity, is provided in the cavity.

7. Projectile according to Claim 6, **characterized in that** the safety element acts as a predetermined breaking point and, as from a force acting on it that can be set, ruptures in order to discontinue the limitation of the movement of the magnet (1).

8. Projectile according to one of the preceding claims, **characterized in that** the housing consists of plastic.

9. Projectile according to one of the preceding claims, **characterized in that** the housing (5) and the cavity (3) are arranged in the longitudinal direction of the projectile.

10. Projectile according to one of the preceding claims, **characterized in that** the housing (5) and the cavity (3) are arranged in the transverse direction of the projectile.

11. Projectile according to one of the preceding claims, **characterized in that** at least one capacitor, which is electrically connected to the coil (2) and the igniter, is provided in the projectile.

12. Projectile according to one of the preceding claims, **characterized in that** an ignition delay is provided in the projectile.

13. Projectile according to one of the preceding claims, **characterized in that** the magnet (1) can move by means of guides in the cavity (3).

14. Projectile according to one of the preceding claims, **characterized in that**, for supplying energy to the igniter, at least one diode is provided between the coil (2) and the igniter.

15. Projectile according to one of the preceding claims, **characterized in that** an air passage (13) is configured as a bore.

16. Projectile according to one of the preceding claims, **characterized in that** an air passage (13) is configured as a perforated disc.

## Revendications

1. Projectile comprenant une charge active contenue dans celui-ci, laquelle est amorcée par un détonateur disposé dans le projectile, et un dispositif destiné à l'alimentation en énergie du détonateur
comprenant un espace creux (3) de forme cylindrique qui se trouve dans un boîtier (5),
comprenant au moins une bobine (2) qui est disposée dans le boîtier (5) autour de l'espace creux (3)
et un aimant (1) qui est plus court que la longueur de l'espace creux (3) et qui peut se déplacer sur la longueur de l'espace creux (3),
au moins un passage d'air (13) étant disposé dans le boîtier (5),
**caractérisé en ce que**
l'espace creux (3) de forme cylindrique et le boîtier (5) sont disposés à l'intérieur du projectile, et **en ce qu'**au moins un guidage d'air (12) est disposé dans le projectile, lequel est relié au passage d'air (13) afin de rendre possible un échange d'air avec l'espace creux (3) .

2. Projectile selon la revendication 1, **caractérisé en ce que** le boîtier (5) est disposé à l'intérieur d'une chemise du projectile.

3. Projectile selon la revendication 1 ou 2, **caractérisé en ce qu'**au moins deux passages d'air (13) sont disposés dans le boîtier (5), à savoir à l'extrémité de la tête et à l'extrémité de la base de l'espace creux (3), afin de rendre possible un écoulement d'air (11) à travers l'espace creux.

4. Projectile selon l'une des revendications précédentes, **caractérisé en ce qu'**au moins un tampon d'air (10) se trouve dans le projectile, avec lequel l'échange d'air est rendu possible.

5. Projectile selon la revendication 4, **caractérisé en ce que** le projectile possède une chemise (20) qui délimite le tampon d'air (10).

6. Projectile selon l'une des revendications précédentes, **caractérisé en ce qu'**un élément de sécurité (4) se trouve dans l'espace creux, lequel peut limiter le mouvement de l'aimant (1).

7. Projectile selon la revendication 6, **caractérisé en ce que** l'élément de sécurité fait office de point de rupture voulu et se rompt à partir d'une force réglable agissant sur celui-ci afin de cesser la limitation du mouvement de l'aimant (1).

8. Projectile selon l'une des revendications précédentes, **caractérisé en ce que** le boîtier se compose de matière plastique.

9. Projectile selon l'une des revendications précédentes, **caractérisé en ce que** le boîtier (5) et l'espace creux (3) sont disposés dans le sens longitudinal du projectile.

10. Projectile selon l'une des revendications précédentes, **caractérisé en ce que** le boîtier (5) et l'espace creux (3) sont disposés dans le sens transversal du projectile.

11. Projectile selon l'une des revendications précédentes, **caractérisé en ce qu'**au moins un condensateur se trouve dans le projectile, lequel est relié électriquement à la bobine (2) et au détonateur.

12. Projectile selon l'une des revendications précédentes, **caractérisé en ce qu'**un retard d'amorçage est prévu dans le projectile.

13. Projectile selon l'une des revendications précédentes, **caractérisé en ce que** l'aimant (1) peut se déplacer dans l'espace creux (3) au moyen de guides.

14. Projectile selon l'une des revendications précédentes, **caractérisé en ce qu'**au moins une diode se trouve entre la bobine (2) et le détonateur pour l'alimentation en énergie du détonateur.

15. Projectile selon l'une des revendications précédentes, **caractérisé en ce qu'**un passage d'air (13) est réalisé sous la forme d'un perçage.

16. Projectile selon l'une des revendications précédentes, **caractérisé en ce qu'**un passage d'air (13) est réalisé sous la forme d'un disque perforé.
